# EUROPÄISCHE PATENTSCHRIFT

(11) **EP 0 175 851 B1**
(45) Veröffentlichungstag und Bekanntmachung des Hinweises auf die Patenterteilung: **24.08.1988**
(21) Anmeldenummer: 85107528.3
(22) Anmeldetag: 18.06.1985
(51) Int. Cl.: D01G 23/02

(54) **Anordnung zum Füllen eines Schachtes mit Fasermaterial**
Fibre-feeding apparatus for a hopper
Dispositif d'alimentation d'un puits en matière fibreuse

(30) Priorität: 18.09.1984 CH 4460/84
(43) Veröffentlichungstag der Anmeldung: 02.04.1986
(73) Patentinhaber: MASCHINENFABRIK RIETER AG, CH-8406 Winterthur (CH)
(72) Erfinder: Staeheli, Paul, CH-9535 Wilen b. Wil (CH)

(56) Entgegenhaltungen:
- DE-U- 8 124 640
- FR-A- 1 398 603
- US-A- 3 062 393
- US-A- 4 240 180

## Beschreibung

Die vorliegende Erfindung bezieht sich auf eine Anordnung gemäss dem Oberbegriff des Patentanspruchs 1.

Auf dem Gebiet der Spinnerei ist es bekannt, Faserwickel oder Faserwatte für flockengespiesene Maschinen, insbesondere Karden oder Krempel, zu einem lockeren Fasermaterial aufzulösen, um es für den Spinnprozess vorzubereiten. Dabei gelangen Öffnerwalzen bzw. Schlägerwalzen zur Anwendung. Diese weisen aus ihrer Oberfläche herausstehende Spitzen auf. Zum Auflösen noch zusammenhängender Fasern oder Faserbüschel werden diese gegen die mit grosser Geschwindigkeit rotierenden Öffnerwalzen bewegt. Dabei reissen die Spitzen die Faserbüschel auf und Fasermaterial wird in Form kleiner und luftiger Faserflocken weggerissen. Die letzteren werden im allgemeinen in einem Füllschacht gesammelt, um daraufhin weiterverarbeitet zu werden.

Die Faserflocken fliegen mit grosser Geschwindigkeit von der Öffnerwalze weg. Als Folge davon wird das Fasermaterial oft in einem für die weitere Verarbeitung ungeeigneten Zustand im Schacht angesammelt. Insbesondere ist es im allgemeinen in seiner Dichte nicht homogen, so dass im Füllschacht Faserbereiche verschiedener Dichten vorhanden sind.

Gemäss der Erfindung soll dieser Nachteil vermieden werden. Diese ist durch die im kennzeichnenden Teil des Anspruchs 1 vorhandenen Merkmale definiert. Durch diese werden die Faserflokken unmittelbar nachdem sie die Öffnerwalze verlassen haben, verlangsamt. Zusätzlich wird die Luftströmung zwischen der Öffnerwalze und dem Füllschacht beeinflusst. Die Faserflocken verlieren dadurch einen wesentlichen Teil ihrer kinetischen Energie, so dass sie relativ sanft zu Boden sinken und sich gleichmässig auf den ganzen Schachtquerschnitt verteilen. Zusätzlich wird die Verwirbelung im Bereich des Füllschachtes reduziert.

Die Erfindung sei nun anhand eines Ausführungsbeispieles und der Zeichnung näher erläutert. Die letztere zeigt einen Querschnitt des oberen Endes eines Füllschachtes und eine an diesem angeordnete Schläger- oder Öffnerwalze.

Wie in der Zeichnung gezeigt, wird das Fasermaterial in einem Zubringerkanal 1 herangeführt und gelangt zu Speisewalzen 2, welche im durch die Pfeile 3 angegebenen Drehsinn rotierbar sind. Unterhalb der Speisewalzen 2 ist eine Öffner- bzw. Schlägerwalze 4 vorhanden. Diese ist in Richtung des Pfeilers 5 rotierbar. Auf ihrer Mantelfläche sind Spitzen 6 angebracht. Unterhalb der Walze 4 befindet sich ein Füllschacht 7.

Ein Umlenkelement 8 ist um eine Schwenkachse 9 schwenkbar. Das Element 8 überdeckt den Bereich des von der Walze 4 wegfliegenden Fasermaterials. Es bildet ein der Krümmung der Mantelfläche der Öffnerwalze 4 angepasstes Flächenelement 10. Im weitern ist noch ein um eine Schwenkachse 11 schwenkbares Prallorgan 12 vorhanden. Das Umlenkelement 8 und das Prallorgan 12 sind zwischen den strichpunktiert gezeichneten Lagen beliebig schwenk- und einstellbar.

Im Betrieb der Anordnung rotiert die Öffnerwalze 4 mit grosser Geschwindigkeit. Gleichzeitig bewegen die Walzen 2 Fasermaterial gegen die Walze 4. Dabei wird durch die Spitzen 6 dieses Fasermaterial als lose Faserflocken verschiedener Grössen oder als aufgelöste Fasern dauernd weggerissen und in den Schacht 7 hinein befördert. Wegen der hohen Geschwindigkeit dieses weggerissenen Materials besteht die Neigung, dass die Flocken im Füllschacht 7 zu gleichen Stellen hinfliegen. Dadurch wird das Fasermaterial im Schacht 7 unhomogen verteilt und es bilden sich Bereiche verschiedener Dichten. Dies ist für die Weiterverarbeitung desselben nachteilig.

Durch das Vorsehen des Umlenkelementes 8 soll eine solche Art der Ablagerung vermieden werden. Das gekrümmte Flächenelement 10 bewirkt vor allem ein Ablenken der Fasern aus ihrer Flugbahn, die ihnen durch die Walze 4 erteilt wurde. Dadurch verlieren sie, je nach der Schwenklage des Umlenkelementes 8, an kinetischer Energie. Richtet man die Flugbahn der vom Element 8 wegfliegenden Flocken gegen die Innenseite der dem Umlenkelement 8 gegenüberliegenden, in der Zeichnung als rechte Seite des Schachtes 7 dargestellte Wandung, so tritt beim Aufprallen an diese nochmals ein Verlust von kinetischer Energie ein. Als Folge der Wirkung des Elementes 8 wird auch die durch die Öffnerwalze 4 erzeugte, in den Schacht 7 hineingerichtete Luftströmung beeinflusst. Dadurch werden die Faserflocken. vor ihrem Aufsetzen stark vermischt und sinken zudem in ruhiger Bewegung nach unten.

Eine noch bessere Vermischung und noch grössere Verlangsamung des Fasermaterials wird erhalten, wenn zusätzlich noch das Prallorgan 12 vorgesehen wird. Dieses trägt nochmals ganz wesentlich zur Vernichtung kinetischer Energie des von der Öffnerwalze 4 her fliegenden Fasermaterials bei.

Durch geeignete Einstellung der Schwenklage des Umlenkelementes 8 und des Prallorgans 12, welches im gezeigten Beispiel als Platte ausgebildet ist, kann das Abbremsen des Fasermaterials nach seiner Ablösung von der Walze 4 nach Wunsch variiert werden. Um dies durchzuführen, sind das Umlenkelement 8 und das Prallorgan 12 zwischen den strichpunktiert gezeichneten Stellungen beliebig schwenk- und einstellbar.

## Patentansprüche

1. Anordnung zum Füllen eines Schachtes (7) mit Fasermaterial, bei welcher der Schacht (7) durch Ansammeln von Fasermaterial gefüllt wird und von rechteckigem Querschnitt ist, eine rotierbare Öffnerwalze (4) mit ihrer Rotationsachse parallel zu einer Seitenfläche des Schachtes (7) über dem Schacht (7) angeordnet ist und sich oberhalb der Öffnerwalze (4) eine Speiseeinrichtung (2, 3) zum Zubringen von Fasermaterial befindet, dadurch gekennzeichnet, dass ein Umlenkelement (8) vorgesehen ist. welches sich im Bereich des von der Öffnerwalze (4) wegfliegenden Fasermaterials befindet und zum Ablenken desselben aus seiner Flugrichtung und ins Innere des Schachtes (7) hinein, unter Vernichtung eines Teils der kinetischen Energie des Fasermaterials, dient.

2. Anordnung nach Anspruch 1, dadurch gekennzeichnet, dass das Umlenkelement (8) das Fasermaterial gegen die Innenseite der dem Umlenkelement gegenüberliegenden Seite der Schachtwandung richtet.

3. Anordnung nach Anspruch 1, dadurch gekennzeichnet, dass das Umlenkelement (8) ein die Mantelfläche der Öffnerwalze (4) auf der Seite der Faserablösung überdeckendes und der Krümmung dieser Mantelfläche angepasstes, gekrümmtes Flächenelement (10) umfasst, welches mindestens von der Nähe der Speiseeinrichtung (2) weg nach unten verläuft.

4. Anordnung nach Anspruch 1, dadurch gekennzeichnet, dass das Umlenkelement (8) um eine zur Rotationsachse der Öffnungswalze (4) parallele Schwenkachse (9) schwenkbar und in verschiedene Schwenkstellungen einstellbar ist.

5. Anordnung nach Anspruch 1, dadurch gekennzeichnet, dass sich in der durch das Umlenkelement (8) gegebenen Flugbahn des Fasermaterials ein Prallorgan (12) befindet.

6. Anordnung nach Anspruch 5, dadurch gekennzeichnet, dass das Prallorgan (12) eine sich im Innern des Schachtes (7) befindliche Platte umfasst.

7. Anordnung nach Anspruch 5, dadurch gekennzeichnet, dass das Prallorgan (12) um eine parallel zur Rotationsachse der Offnungswalze (4) angeordnete Schwenkachse (11) schwenkbar und in verschiedene Schwenkstellungen einstellbar ist.

## Claims

1. Arrangement for filling a chute (7) with fibre material, in which the chute (7) is filled by collecting fibre material and is of rectangular section, a rotatable opening roller (4) being arranged above the chute (7) with its axis of rotation parallel to a side face of the chute (7) and a feed device (2,3) for feed of fibre material being located above the opening roller (4), characterised in that a diverter element (8) is provided in the region of the fibre material leaving the opening roller (4) and serves to divert the material from its direction of flight and into the interior ofthe chute (7) while dissipating part of the kinetic energy of the material.

2. Arrangement according to claim 1 characterised in that the diverter element (8) directs the fibre material towards the internal face of the side of the chute enclosure lying opposite the diverter element.

3. Arrangement according to claim 1 characterised in that the diverter element (8) comprises a curved sheet element (10) covering the envelope surface of the opening roller (4) on the side of departure of the fibres and adapted to the curvature of this envelope surface, which element (10) extends downwardly at least from the neighborhood of the feed device (2).

4. Arrangement according to claim 1 characterised in that the diverter element (8) is pivotably adjustable into various pivot positions about a pivot axis (9) parallel to the axis of rotation of the opening roller (4)

5. Arrangement according to claim 1 characterised in that an impact member (12) is located in the path of travel of the fibre material determined by the diverter element (8).

6. Arrangement according to claim 5 characterised in that the impact element (12) comprises a plate located in the interior of the chute (7).

7. Arrangement according to claim 5 characterised in that the impact element (12) is pivotable about a pivot axis (11) arranged parallel to the rotation axis of the opening roller (4) and is adjustable into various pivot positions.

## Revendications

1. Dispositif pour remplir un silo (7) avec de la matière fibreuse, dans lequel le silo (7) ayant une section rectangulaire est rempli par rassemblement de matière fibreuse, un rouleau ouvreur (4) rotatif ayant son axe de rotation parallèle à une paroi latérale du silo (7) est disposé au-dessus du silo (7), et un dispositif d'alimentation (2, 3) servant à amener la matière fibreuse se trouve au-dessus du rouleau ouvreur (4), caractérisé par le fait qu'un élément de déviation (8) est prévu qui se trouve dans la zone de vol de la matière fibreuse venant du rouleau ouvreur (4), et qui sert à dévier la matière fibreuse de sa ligne de vol et de la faire rentrer à l'intérieur du silo (7) par extermination d'une partie de l'énergie cinétique de la matière fibreuse.

2. Dispositif selon revendication 1, caractérisé par le fait que l'élément de déviation (8) dirige la matière fibreuse contre la paroi intérieure du silo qui est située à l'opposé de l'élément de déviation.

3. Dispositif selon revendication 1, caractérisé par le fait que l'élément de déviation (8) comprend un élément de surface courbé (10) qui recouvre la surface d'enveloppe du rouleau ouvreur (4) du côté où les fibres se détachent, et dont la courbure est adaptée à cette surface d'enveloppe, et qui s'étend, en s'éloignant vers le bas, au moins depuis les environs du dispositif d'alimentation (2).

4. Dispositif selon revendication 1, caractérisé par le fait que l'élément de déviation (8) est pivotable autour d'un axe de pivotement (9) disposé parallèle à l'axe de rotation du rouleau ouvreur (4) et est réglable dans différentes positions de pivotement.

5. Dispositif selon revendication 1, caractérisé par le fait qu'une chicane (12) se trouve dans le trajet de vol de la matière fibreuse, donné par l'élément de déviation (8).

6. Dispositif selon revendication 5, caractérisé par le fait que la chicane (12) comprend une plaque qui se trouve à l'intérieur du silo (7).

7. Dispositif selon revendication 5, caractérisé par le fait que la chicane (12) est pivotable autour d'un axe de pivotement (11) disposé parallèle à l'axe de rotation du rouleau ouvreur (4), et qu'elle est réglable dans différentes positions de pivotement.
